# FASCICULE DE BREVET EUROPEEN

(11) **EP 0 027 080 B1**
(45) Date de publication et mention de la délivrance du brevet: **16.03.1983**
(21) Numéro de dépôt: 80401390.2
(22) Date de dépôt: 02.10.1980
(51) Int. Cl.: B21C 37/29

(54) **Machine pour la réalisation de piquages et de calibrages sur les tubes**
Maschine zum Herstellen von Abzweigungen und Kalibrierungen bei Rohren
Machine for producing tube branchings and calibrations

(30) Priorité: 04.10.1979 FR 7924759
(43) Date de publication de la demande: 15.04.1981
(73) Titulaire: REGIE MUNICIPALE du GAZ, 33075 Bordeaux Cedex (FR)
(72) Inventeur: Martin, Georges J-J., F-33200 Bordeaux (FR)
(74) Mandataire: Moulines, Pierre

## Description

La présente invention a pour objet une machine pour la réalisation de piquages et de calibrages sur les tubes.

Il est connu d'utiliser des machines qui permettent de réaliser sur des tubes, notamment en cuivre, une opération dite de piquage qui consiste à relever, vers l'extérieur, le bord d'un trou pratiqué dans la paroi du tube afin de constituer une collerette dans laquelle est engagé un tube calibré pour son assemblage par brasure et l'obtention d'un raccordement.

Toutefois, les machines actuellement connues n'assurent que la formation du piquage sur les tubes et ne permettent pas de respecter les normes de précision qui sont actuellement imposées, notamment en ce qui concerne les canalisations de gaz à l'intérieur des bâtiments d'habitation.

La machine suivant l'invention a pour principal objet d'assurer la réalisation de colonnes montantes en cuivre en respectant les normes de précision correspondant à la spécification B 524 de l'Association technique du gaz de France.

Par ailleurs, ladite machine suivant l'invention permet d'assurer deux fonctions qui sont l'obtention d'orifices à bords tombés par extrusion sur du tube cuivre et le calibrage du tube de dérivation à braser sur cet orifice sur la longueur nécessaire à la brasure.

Le brevet GB-A No 591662 concerne une machine-outil pour le perçage de trous dans une tête d'injecteur. L'injecteur est monté sur un plateau diviseur au moyen d'une pince de serrage, et cette disposition ne permet pas de présenter le tube coaxialement à la broche pour une opération de calibrage et avec son axe perpendiculaire à l'axe de la broche pour des opérations de perçage et d'extrusion avec calibrage d'un collet à l'extérieur du tube.

Par ailleurs, on connaît les brevets NL-A N° 74.15559, FR-A N° 1534930 et US-A N° 3081812 qui concernent un outil extrudeur comportant une tige munie à son extrémité d'un doigt pivotant pouvant occuper deux positions perpendiculaires.

De même, il est connu par le brevet FR-A N° 870008 uri outil de calibrage d'un tube.

Cependant, ces documents concernent des outils qui sont utilisés séparément et ne peuvent être pris en combinaison avec des moyens permettant d'effectuer à la suite les différentes opérations mentionnées ci-dessus.

Conformément à la présente invention, l'outil d'usinage est maintenu serré dans les mors du mandrin rotatif et sur le chariot est montée pivotante une tourelle susceptible d'occuper deux positions décalées de 90° et comportant un moyen de serrage du tube permettant de présenter sélectivement un tube coaxialement à la broche pour une opération de calibrage et un tube avec son axe perpendiculaire à l'axe de la broche pour les opérations de perçage et d'extrusion avec calibrage d'un collet à l'extérieur du tube.

D'autres caractéristiques et avantages de l'invention seront mieux compris à la lecture de la description qui va suivre d'un exemple de réalisation et en se référant aux dessins annexés, dans lesquels:
la fig. 1 est une vue en élévation de face de la machine suivant l'invention,
la fig. 2 est une vue latérale de gauche de la machine représentée à la fig. 1,
la fig. 3 est une vue latérale de droite de la machine représentée à la fig. 1,
la fig. 4 est une vue en élévation arrière de la machine représentée à la fig. 1,
la fig. 5 est une vue de dessus de la machine suivant l'invention,
la fig. 6 est une vue de détail en coupe montrant les moyens de serrage des tubes,
la fig. 7 est une vue en coupe du moyen d'entraînement du chariot porte-tube,
la fig. 8 est une vue en coupe de la transmission à engrenages,
la fig. 9 est une vue en coupe d'un outil de calibrage de tube,
la fig. 10 est une vue en coupe d'un outil d'extrusion pour la réalisation de piquages.

Aux fig. 1, 2, 3, 4 et 5, on a représenté un mode de réalisation de la machine suivant l'invention constituée d'un banc 1 reposant sur le sol et supportant, à l'une de ses extrémités, une poupée fixe 2 sur laquelle est montée une broche 3 qui est munie, à l'une de ses extrémités, d'un mandrin rotatif 4, ladite broche étant reliée par une transmission à courroies 5 à un moteur 6 pour l'entraînement en rotation de la broche 3 et du mandrin 4.

Le mandrin 4 présente des mors 7 entre lesquels est susceptible d'être engagé un outil de calibrage ou d'extrusion qui sera décrit plus en détail ci-après. Les mors 7 du mandrin 4 sont actionnés au moyen d'un fluide tel que l'air comprimé et l'alimentation est réalisée au moyen de conduits 21, 21 a (fig. 4) qui sont reliés à une source d'air comprimé 12 par l'intermédiaire d'un coffret de commande 23.

A l'autre extrémité du banc 1 est fixée une plaque de support 8 sur laquelle sont montées, à l'une de leurs extrémités, deux barres 9, 9a qui sont fixées, à leur autre extrémité, sur la poupée fixe 2, lesdites barres 9, 9a constituant des glissières sur lesquelles coulisse, suivant l'axe longitudinal du banc 1, un chariot 10 qui est muni, à sa partie supérieure, d'une tourelle pivotante 11 susceptible d'occuper deux positions décalées de 90° comme représenté aux fig. 2 et 5.

La tourelle 11 (fig. 6) comporte un moyen de serrage des tubes à usiner qui est constitué d'un mors fixe 12 solidaire du corps de la tourelle 11 et d'un mors mobile 13, entre lesquels est maintenu serré un tube 14. Le mors mobile 13 est muni d'une butée 15 présentant un logement 15a dans lequel est engagée l'extrémité d'une tige filetée 16 qui engrène avec un écrou solidaire du corps de la tourelle 11.

A son autre extrémité, la tige filetée 16 est munie d'un volant de manoeuvre 17 permettant d'actionner le mors mobile 13 par l'intermédiaire de la tige 16.

Le mors fixe 12 présente un alésage 18 dont l'axe est perpendiculaire à l'axe longitudinal des mors et dans lequel est vissé un embout de centrage 19 présentant lui-même un alésage qui débouche vers l'extérieur par un alésage 20 du corps 11. Cette disposition permet l'introduction de l'outil d'extrusion dans les alésages 20 et 18 pour l'usinage du tube disposé entre les mors 12 et 13.

L'entraînement du chariot 10 qui est guidé par les barres 9, 9a est réalisé pour le mouvement de recul au moyen d'un train d'engrenages qui est actionné à partir d'un engrenage 24 qui est calé sur la broche rotative 3. Ce train d'engrenages (fig. 8) comprend un pignon 25 qui est calé sur un arbre 26 monté rotatif entre deux flasques 27, 28 du carter, ledit pignon 25 étant entraîné par l'engrenage 24 et l'arbre 26 portant un pignon 29 qui engrène avec un pignon 30 calé sur un arbre 31 monté rotatif entre les flasques 27, 28, ledit arbre 31 étant solidaire d'un pignon 32 qui engrène avec un pignon 33 fixé à l'une des extrémités d'une vis mère 34 montée rotative entre deux paliers 35, 35a respectivement solidaires du carter de la poupée fixe 2 et de la plaque 8.

La vis mère 34, qui est entraînée en rotation à partir de la broche de la machine par l'intermédiaire du train d'engrenages, engrène avec un écrou composé de deux demi-écrous 36, 36a (fig. 7) qui sont solidaires du chariot par des tiges 37, 37a sur lesquelles les demi-écrous peuvent coulisser sous l'action des tétons 38, 38a qui sont solidaires des demi-écrous et qui peuvent coulisser dans des fentes excentrées 39, 39a d'une plaque pivotante 40 qui peut être actionnée de l'extérieur par une manette 41 (fig. 4).

. Le mouvement d'avance et de recul du chariot est réalisé manuellement.

Dans ce but, l'une des barres 9 comporte une crémaillère 42 qui engrène avec un pignon (non représenté au dessin) et qui est fixé à l'extrémité d'un arbre 43 qui porte à son autre extrémité un levier de manoeuvre 44 susceptible de déplacer le chariot 10 manuellement.

Sur le chariot 10 est monté un arbre 45 solidaire de la tourelle 11 et qui est relié par un système vis- écrou à un cliquet 46 commandé par une poignée 47 et permettant d'amener la tourelle 11 de la position représentée en trait plein pour l'extrudage aux fig. 2 et 5, à la position en trait interrompu pour le calibrage.

Pour délimiter les positions angulaires de la tourelle, il est prévu deux bossages 48, 48a qui coopèrent avec un bossage 49 prévu sur l'arbre 45 afin de délimiter les deux positions.

A la fig. 9, on a représenté un mode de réalisation d'un outil de calibrage d'un tube, ledit outil étant constitué d'un corps cylindrique 50 dont la queue 50a est engagée entre les mors 7 du mandrin 4, ledit corps comportant deux alésages 50b et 50c dans lesquels est engagé un pion de centrage 51 cylindrique qui est maintenu dans le corps par une vis 52.

Entre l'alésage 50c du corps et le pion de centrage 51 est ménagé un espace annulaire 53 constituant l'espace de calibrage dans lequel est engagé le tube destiné à constituer la partie mâle du piquage.

A la fig. 10, on a représenté un outil pour l'extrudage du tube après perçage d'un trou au moyen d'une fraise. Cet outil est constitué d'un corps cylindrique 54 dont la queue 54a est maintenue serrée entre les mors 7 du mandrin 4 et il présente une partie décolletée 54b sur laquelle est monté coulissant un manchon 55. A la suite de la partie décolletée 54b le corps 54 se termine par une tige de plus faible diamètre à l'extrémité de laquelle est ménagé un logement 56 dans lequel est monté pivotant autour d'un axe 57 perpendiculaire à l'axe de la tige un organe extrudeur 58 ayant la forme d'une demi-circonférence.

Dans la partie centrale du corps est percé un trou borgne 59 dans lequel est monté coulissant un poussoir 60 en appui contre la périphérie de l'organe extrudeur 58 sous l'action d'un ressort 61 disposé dans le fond du trou 59.

Le manchon 55 comporte une fente 62 dans laquelle est susceptible d'être engagé l'organe extrudeur 58 afin de faire pivoter celui-ci et de l'escamoter entre les faces du logement 56.

Par ailleurs, le bord 63 de l'organe extrudeur présente en section transversale une forme semi-circulaire.

Pour procéder au calibrage de la partie mâle d'un piquage, l'outil 50 représenté à la fig. 9 est monté entre les mors 7 du mandrin 4, et la tourelle 11 se trouve dans la position représentée en trait interrompu aux fig. 2 et 5. Le tube est engagé entre les mors 12, 13 de la tourelle et le mandrin 4 est entraîné en rotation ainsi que l'outil 50, 51.

On actionne alors manuellement le levier 44 qui agit par l'arbre 43 et le pignon engrenant avec la crémaillère 42, sur le chariot 10 et la tourelle 11, et communique au tube un mouvement d'avance et de recul au cours duquel ledit tube est engagé par l'une de ses extrémités dans l'espace 53 de l'outil de calibrage. Le recul du chariot peut également s'effectuer au moyen du dispositif automatique par l'intermédiaire de la vis mère 34 et des demi-écrous 36, 36a lorsqu'on agit sur le levier 41. Une butée réglable sur l'un des deux guides de la tourelle 11 permet de limiter l'avance et par conséquent de régler la longueur de la partie calibrée du tube.

Pour procéder à l'exécution de la partie femelle ou piquage du tube, on dispose la tourelle 11 dans la position représentée en trait plein aux fig. 2 et 5, et on fixe le tube 14 entre les mors 12, 13 de telle sorte que le piquage se trouve en regard des alésages 19, 20 (fig. 6). Une fraise à découper étant montée sur le mandrin 4 qui est entraîné en rotation, on procède à l'avance du chariot 10 et de la tourelle 11 de manière à percer un trou dans le tube.

Ensuite, on procède au remplacement de la fraise par l'outil extrudeur 54, 58 qui est monté entre les mors 7 du mandrin 4. L'organe extrudeur 58 est escamoté dans son logement 56 au moyen du manchon 55.

L'outil étant arrêté ainsi que le mandrin 4, on agit au moyen du levier 44 sur le chariot 10 et, par un mouvement d'avance du tube 14, on fait pénétrer la tige 54 et l'organe extrudeur 58 dans le trou percé dans le tube jusqu'à ce que l'organe extrudeur 58 soit complètement à l'intérieur du tube. Dans cette position, et sous l'action du poussoir 60, l'organe 58 reprend alors automatiquement sa position de travail représentée à la fig. 10.

On procède à la mise en rotation du mandrin 4 et de l'outil qu'il porte et on enclenche le dispositif de recul automatique du chariot au moyen du levier 41 qui agit sur les demi-écrous 36, 36a venant enserrer la vis mère 34 qui entraîne le chariot 10 et la tourelle 11.

Au cours de ce recul de la tourelle 11, l'organe extrudeur 58 refoule à l'extérieur un collet 14a et calibre l'évidement dans le tube 14 (fig. 10).

Cette dernière opération doit être répétée deux fois pour obtenir un résultat satisfaisant.

## Revendications

1. Machine pour la réalisation de piquages et de calibrages sur des tubes, notamment en cuivre, dans laquelle un banc (1) supporte une poupée fixe (2) qui est munie d'une broche (3) portant un mandrin rotatif (4) disposé en regard d'un chariot (10) monté coulissant longitudinalement sur le banc (1), caractérisé en ce que l'outil d'usinage est maintenu serré dans les mors (7) du mandrin rotatif (4) et en ce que, sur le chariot (10), est montée pivotante une tourelle (11) susceptible d'occuper deux positions décalées de 90° et comportant un moyen de serrage (12, 13) du tube (14) permettant de présenter sélectivement un tube (14) coaxialement à la broche (3) pour une opération de calibrage et un tube (14) avec son axe perpendiculaire à l'axe de la broche (3) pour les opérations de perçage et d'extrusion avec calibrage d'un collet à l'extérieur du tube (14).

2. Machine suivant la revendication 1, caractérisée en ce que le chariot (1 0) portant la tourelle est entraînée par une vis mère (34) débrayable qui est reliée à un organe moteur par un moyen de transmission réducteur de vitesse (24,33), ledit organe moteur étant contrôlé par un organe de contact électrique de sécurité.

3. Machine suivant la revendication 1, caractérisée en ce que le chariot (10) portant la tourelle (11) est entraîné manuellement par une crémaillère (42) engrenant avec un pignon solidaire d'un arbre (43) portant un levier de manoeuvre (44).

4. Machine suivant la revendication 1, caractérisée en ce que la tourelle (11) est montée pivotante sur le chariot (10) au moyen d'un axe qui est relié par une vis à un écrou entraîné par une poignée (47) à cliquet (46).

5. Machine suivant la revendication 1, caractérisée en ce que le moyen de serrage du tube est constitué par un mors fixe (12) solidaire du corps de la tourelle et par un mors mobile (13) qui est muni d'une butée (15) contre laquelle est en appui une tige filetée (16) engagée dans un écrou solidaire du corps de la tourelle (11 ) et portant à son extrémité libre un volant de manoeuvre (17), ledit mors fixe (12) présentant un alésage (18) dont l'axe est perpendiculaire à l'axe longitudinal des mors et comporte un embout de centrage (19) débouchant à l'extérieur de la tourelle pour l'engagement de l'outil extrudeur.

6. Machine suivant la revendication 1, caractérisée en ce que l'outil pour l'opération de calibrage est constitué d'un corps cylindrique (50) présentant un alésage (50b, 50c) dans lequel est disposé un pion de centrage cylindrique (51), de manière à ménager un espace annulaire entre le corps et le pion de centrage (51 ) constituant l'espace de calibrage (53) dans lequel est engagé le tube destiné à constituer la partie mâle du piquage.

7. Machine suivant la revendication 1, caractérisée en ce que l'outil pour l'opération d'extrusion est constitué d'un corps cylindrique (54) présentant, à l'une de ses extrémités, une tige de plus faible diamètre dans laquelle est ménagé un logement (56) recevant un organe extrudeur (58) ayant la forme d'une demi-circonférence, ledit organe extrudeur (58) étant monté pivotant sur un axe (57) perpendiculaire à l'axe de la tige, et étant soumis sélectivement à l'action d'un manchon coulissant (55) sur le corps cylindrique et d'un poussoir (60) monté coulissant dans la partie centrale du corps (54), ledit poussoir (60) étant soumis à l'action d'un ressort (61) qui tend à maintenir le poussoir contre la partie centrale du galet.

8. Machine selon la revendication 7, caractérisée en ce que l'organe extrudeur (58) présente en section transversale un bord (63) semi-circulaire.

## Patentansprüche

1. Maschine zum Herstellen von Abzweigungen und Kalibrierungen an Rohren, insbesondere aus Kupfer, bei der ein Bett (1) einen Spindelstock (2) mit einer Spindel (3) lagert, die ein drehbares Spannfutter (4) trägt, das gegenüber einem auf dem Bett (1 ) in Längsrichtung verschiebbaren Schlitten angeordnet ist, dadurch gekennzeichnet, dass ein Bearbeitungswerkzeug in den Klemmbakken (7) des drehbaren Spannfutters (4) geklemmt gehalten ist, und dass am Schlitten (10) ein Drehkopf (11) schwenkbar gelagert ist, der zwei um 90° versetzte Stellungen einnehmen kann und für ein Rohr (14) eine Klemmeinrichtung (12, 13) aufweist, die wahlweise das Rohr (14) koaxial zur Spindel (3) für einen Kalibrierungsvorgang und das Rohr (14) mit seiner Achse senkrecht zur Achse der Spindel (3) für Bohr- und Fliesspressvorgänge mit Kalibrieren eines Bundrings an der Aussenseite des Rohrs (14) anordnen kann.

2. Maschine nach Anspruch 1, dadurch gekennzeichnet, dass der den Drehkopf tragende Schlitten (10) von einer auskuppelbaren Leitspindel (34) angetrieben wird, die über ein Untersetzungsgetriebe (24, 33) mit einem Antriebsorgan verbunden ist, das von einem elektrischen Sicherheitskontaktorgan gesteuert wird.

3. Maschine nach Anspruch 1, dadurch gekennzeichnet, dass der den Drehkopf (11) tragende Schlitten (10) von Hand von einer Zahnstange (24) angetrieben wird, die mit einem Ritzel kämmt, das mit einer einen Betätigungshebel (44) tragenden Welle (43) fest verbunden ist.

4. Maschine nach Anspruch 4, dadurch gekennzeichnet, dass der Drehkopf (11) auf dem Schlitten (10) mittels einer Achse drehbar gelagert ist, die über eine Schraube mit einer Mutter verbunden ist, die von einem Handgriff mit Ratsche (46) angetrieben wird.

5. Maschine nach Anspruch 1, dadurch gekennzeichnet, dass die Klemmeinrichtung für das Rohr besteht: aus einer feststehenden Klemmbacke (12), die mit dem Gehäuse des Drehkopfs fest verbunden ist, und aus einer beweglichen Klemmbacke (13), die mit einem Anschlag (15) versehen ist, an dem eine Gewindestange (16) anliegt, die in eine mit dem Gehäuse des Drehkopfs (11) fest verbundene Mutter eingreift und an ihrem freien Ende ein Betätigungsrad (17) trägt, wobei die feststehende Klemmbacke (12) eine Bohrung (18) aufweist, deren Achse zur Längsachse der Klemmbacken senkrecht ist und die ein Zentrierrohrstück (19) aufweist, das für den Eingriff des Fliesspresswerkzeugs zur Aussenseite des Drehkopfs mündet.

6. Maschine nach Anspruch 1, dadurch gekennzeichnet, dass das Werkzeug für den Kalibriervorgang aus einem zylindrischen Körper (50) mit einer Bohrung (50b, 50c) besteht, in dem ein zylindrischer Zentrierstift (51 ) derart angeordnet ist, dass zwischen dem Körper und dem Zentrierstift (51) ein Ringraum gebildet ist, der den Kalibrierraum (53) bildet, in den das Rohr eingesetzt wird, das den eindringenden Teil der Abzweigung bilden soll.

7. Maschine nach Anspruch 1, dadurch gekennzeichnet, dass das Werkzeug zur Ausführung des Fliesspressens aus einem zylindrischen Körper (54) besteht, der an einem seiner Enden eine Stange mit geringerem Durchmesser aufweist, in der ein Sitz (56) ausgebildet ist, der ein halbkreisförmiges Fliesspressorgan (58) aufnimmt, das an einer zur Achse der Stange senkrechten Achse befestigt und wahlweise der Wirkung einer auf dem zylindrischen Körper verschiebbare Hülse (55) und eines im zentralen Teil des Körpers (54) verschiebbar gelagerten Drükkers (60) ausgesetzt ist, der der Wirkung einer Feder (61) ausgesetzt ist, die bestrebt ist, den Drükker am zentralen Teil der Rolle zu halten.

8. Maschine nach Anspruch 7, dadurch gekennzeichnet, dass das Strangpresswerkzeug (58) im Querschnitt einen halbkreisförmigen Rand (63) aufweist.

## Claims

1. Hole flanging and gauging machine for use on copper pipes for example, wherein a bed (1) supports a fixed headstock (2) which is provided with a spindle (3) carrying a rotating chuck (4) situated opposite a carriage (10) mounted for sliding longitudinally on the bed (1), characterized in that the machine tool is gripped between the jaws (7) of the rotating chuck (4), and in that on the carriage (10) is pivotally mounted a turret (11) adapted to occupy two positions offset by 90° and comprising means (12, 13) for gripping the pipe (14) permitting to selectively present a pipe (14) coaxially to the spindle (3) for a gauging operation and a pipe (14) with its axis perpendicular to the axis of the spindle (3) for the operation which consists in gauged drilling and extruding a neck on the outside of a pipe (14).

2. Machine according to claim 1, characterized in that the carriage (10) carrying the turret is driven by a releasable feed-screw (34) which is connected to a driving member by way of a speed- reducing transmission means (24, 33), the said driving member being controlled by an electric contact safety member.

3. Machine according to claim 1, characterized in that the carriage (10) carrying the turret (11) is driven manually by a rack (42) meshing with a pinion integral with a shaft (43) carrying an operating lever (44).

4. Machine according to claim 1, characterized in that the turret (11) is mounted for pivoting on the carriage (10) by means of an axis which is connected via a screw to a nut driven with a handle (47) with ratchet (46).

5. Machine according to claim 1, characterized in that the means for gripping the pipe is constituted by a fixed jaw (12) integral with the body of the turret and by a movable jaw (13) which is provided with an abutment (15) against which rests a threaded rod (16) engaged in a nut integral with the body of the turret (11) and having at its free end a control wheel (17), the said fixed jaw (12) being provided with a bore (18) the axis of which is perpendicular to the longitudinal axis of the jaw and comprises a centering endpiece (19) issuing on the outside of the turret to receive the extruding tool.

6. Machine according to claim 1, characterized in that the gauging tool is constituted by a cylindrical body (50) provided with a bore (50b, 50c) in which is fitted a cylindrical centering member (51), so as to provide an annular space between the body and the centering member (51 ) constituting the gauging space (53) into which is engaged the pipe designed to constitute the male part of the flanging.

7. Machine according to claim 1, characterized in that the tool for the extruding operation is constituted by a cylindrical body (54) provided at one of its ends with a rod of smaller diameter in which is provided a recess (56) receiving an extruding member (58) shaped as a half-circle, the said extruding member (58) being mounted for pivoting about an axis (57) perpendicular to the axis of the rod, and being subjected selectively to the action of a sleeve (55) sliding over the cylindrical body and of a push-member (60) mounted for sliding in the central part of the body (54), the said push-member (60) being subjected to the action of a spring (61 ) which tends to hold the push-member against the central part of the roller.

8. Machine according to claim 7, characterized in that the extruding member (58) presents in cross-section a semi-circular edge (63).
